# EUROPÄISCHE PATENTSCHRIFT

(11) **EP 1 697 609 B1**
(45) Veröffentlichungstag und Bekanntmachung des Hinweises auf die Patenterteilung: **15.10.2008**
(21) Anmeldenummer: 04763947.1
(22) Anmeldetag: 10.08.2004
(51) Int. Cl.: E05F 3/00

(54) **BODENTÜRSCHLIESSER**
FLOOR SPRING
FERME-PORTE AUTOMATIQUE INTEGRE DANS LE SOL

(30) Priorität: 25.08.2003 DE 10339333
(43) Veröffentlichungstag der Anmeldung: 06.09.2006
(73) Patentinhaber: DORMA GmbH + Co. KG, 58256 Ennepetal (DE)
(72) Erfinder: BIENEK, Volker, 44143 Dortmund (DE); GOSCH, Stephan, 23738 Koselau (DE)
(86) Internationale Anmeldenummer: PCT/EP2004/008928
(87) Internationale Veröffentlichungsnummer: WO 2005/021913

(56) Entgegenhaltungen:
- DE-A- 2 840 726

## Beschreibung

Die Erfindung betrifft einen Bodentürschließer mit einem Gehäuse zur Aufnahme eines Schließmechanismusses, wobei das Gehäuse im Bereich einer eine Tür oder dergleichen tragenden Schließerachse von einem Abdeckbauteil abgedeckt ist.

Solche Bodentürschließer sind hinlänglich bekannt. Sie weisen ein Gehäuse auf, das von einem Zementkasten umgeben ist, welcher in eine im Boden eingelassene Aussparung einsetzbar ist. Nach oben hin wird der gesamte Zementkasten mit dem darin befindlichen Bodentürschließer von einer Deckplatte abgedeckt, so dass von außen nur diese Deckplatte zu sehen ist. Da die Deckplatte erst nach einer Montage einer Tür oder dergleichen an dem Bodentürschließer und auch erst nachdem z. B. die Schließgeschwindigkeit am Bodentürschließer eingestellt worden ist, montiert werden kann, muss die Deckplatte an einer Stirnseite ein in Längsrichtung verlaufendes Langloch aufweisen, damit die Deckplatte an der Schließerachse vorbei an dem Gehäuse des Bodentürschließers montiert werden kann.

Die Deckplatte kann entweder am Zementkasten oder am Gehäuse des Bodentürschließers befestigt sein. Da es erforderlich ist, dass sich das Gehäuse des Bodentürschließers im Zementkasten in allen vier Richtungen in der Ebene verstellen lässt und im Zusammenhang mit den vorstehend genannten verschiedenen Befestigungsmöglichkeiten der Deckplatte am Zementkasten oder am Gehäuse ergeben sich unterschiedlich große Langlöcher in der Deckplatte.

Ist die Deckplatte am Gehäuse des Bodentürschließers befestigt, führt diese zusammen mit dem Gehäuse eine eventuelle Verstellbewegung des Gehäuses im Zementkasten aus. Deshalb muss das Langloch so groß sein, dass die Deckplatte an der Schließerachse vorbei montiert werden kann.

Ist die Deckplatte dagegen am Zementkasten montiert, führt das Gehäuse bei einer Verstellbewegung eine Relativbewegung zur Deckplatte aus, da diese ja fest mit dem Zementkasten verbunden ist. Damit auch in diesem Fall die volle Verstellung des Gehäuses gewährleistet werden kann, muss das Langloch um den zusätzlichen Verstellweg vergrößert werden, da sonst die Schließerachse gegen die Deckplatte stoßen kann.

Weiterhin ist es erforderlich, dass das Langloch von einem oder mehreren geeigneten Abdeckbauteilen abgedeckt wird, damit der Bodentürschließer und insbesondere eine die Schließerachse umgebende Dichtung vor Verschmutzungen geschützt ist.

In der Praxis wird weiterhin ein und derselbe Bodentürschließer sowohl mit einer Steckachse als auch mit einer starren Achse verwendet, so dass für ein und denselben Bodentürschließer je nach Achsausführung und Befestigung der Deckplatte am Gehäuse bzw. am Zementkasten unterschiedliche Abdeckbauteile benötigt werden, was zu einem erhöhten Aufwand hinsichtlich der Herstellung und der Lagerhaltung führt.

Hinzu kommt, dass diese Bauteile zum Teil ab Werk vormontiert werden, da sich die Montage seitens des Kunden vor Ort aus den unterschiedlichsten Gründen nicht bewährt hat.

Die DE 28 40 726 weist eine zweiteilige Abdeckplatte für einen Bodentürschließer gemäss Oberbegriff des Anspruch 1 auf, welche durch einen lose gelagerten Anker ausgerichtet werden kann. Der Anker besitzt einen Schlitz, wodurch der Anker in die gewünschte Lage gebracht werden kann, bevor die Abdeckplatte mit zwei Schrauben an dem ausgerichteten Anker angeschraubt wird.

Aufgabe der Erfindung ist es daher, ein Abdeckbauteil zu entwerfen, welches universell eingesetzt werden kann, egal ob der Bodentürschließer eine Steckachse oder eine starre Achse aufweist und egal, ob die Deckplatte am Zementkasten oder am Gehäuse des Bodentürschließers befestigt ist, welches keiner Vormontage seitens des Herstellers bedarf und welches einen nachträglichen Einbau auch bei bereits montierter Tür ermöglicht.

Diese Aufgabe wird bei einem Bodentürschließer der eingangs erläuterten Art durch die Merkmale des Anspruchs 1 gelöst. Das Abdeckbauteil besteht aus einem im Wesentlichen U-förmigen Grundteil sowie einem in das Grundteil verrastbar einsetzbaren Einsatz , wobei eine Fixierung für den Einsatz an dem Grundteil geschaffen wird.

Durch die erfindungsgemäße Ausgestaltung wird ein universell verwendbares Abdeckbauteil geschaffen, welches unabhängig von der Konstruktion des Bodentürschließers eingesetzt werden kann, welches keiner Vormontage seitens des Herstellers bedarf und welches einen Einbau auch bei bereits montierter Tür ermöglicht.

Die Unteransprüche stellen weitere Ausgestaltungen des erfindungsgemäßen Gegenstandes dar.

Nach einer vorteilhaften Weiterbildung ist vorgesehen, dass das Grundteil und der Einsatz im zusammengesetzten Zustand eine im Wesentlichen rechteckige Außenkontur aufweisen. Dies ermöglicht eine einfache und kostengünstige Herstellung der beiden Bauteile und gewährleistet auch eine einfache Lagerhaltung.

Dadurch, dass vorteilhafterweise das Grundteil im Wesentlichen ebenflächig in den Einsatz einsetzbar ist, wird ein Abdeckbauteil geschaffen, welches im eingebauten Zustand nur wenig Platz benötigt.

Wenn gemäß einer bevorzugten Ausgestaltung der Einsatz so in das Grundteil einsetzbar ist, dass eine kreisförmige Öffnung zum Durchtritt der Schließerachse freibleibt, kann je nach Bedarf eine Steckachse oder eine starre Achse verwendet werden.

Vorzugsweise ist das U-förmige Grundteil mit seiner offenen Seite auf den Einsatz aufschiebbar, so dass das Abdeckbauteil leicht und einfach um die Schließerachse montiert werden kann.

Weil Grundteil an seinen mit dem Einsatz in Eingriff bringbaren Innenkanten mit konkav geformten, halbkreisförmigen und sich in Längsrichtung erstreckenden Vertiefungen versehen ist, wird eine einfache, aber trotzdem gute Fixierungsmöglichkeit für den Einsatz an dem Grundteil geschaffen.

Die Fixierung ist weiterhin dadurch verbessert, dass der Einsatz an seinen Außenkanten seitlich nach außen abstehende Flügel aufweist, welche in die Vertiefungen an den Innenkanten des Grundteiles eingreifen.

Das Grundteil und der Einsatz sind vorteilhafterweise an ihren der Schließerachse zugewandten Bereichen mit einer halbkreisförmigen Kontur versehen, deren Profil als Dichtlippe ausgebildet ist, welche in eine Nut an der Schließerachse eingreift. Aufgrund dieser Ausgestaltung ist ein guter Schutz gegen das Eindringen von Verschmutzungen gewährleistet. Die Dichtlippe kann nach Art einer Radialwellendichtung ausgebildet sein.

Insbesondere, wenn nach einer weiteren vorteilhaften Weiterbildung die Dichtlippe schräg nach oben gerichtet ist, ergibt sich am Ende der Dichtlippe eine Tasche, in welche sich die Verunreinigungen sammeln können. Somit kann das Eindringen von Verschmutzungen in den Bodentürschließer wirkungsvoll verhindert werden.

Damit eine gute Fixierung von Grundteil und Einsatz gewährleistet ist, ist der Einsatz im hinteren Bereich seiner Außenkanten mit je einer Ausnehmung versehen , welche mit jeweils einer an den Innenkanten des Grundteiles vorgesehenen Rastnase verrastbar ist.

Um ein leichtes Einführen von Grundteil und Einsatz zu ermöglichen, sind vorteilhafterweise an dem Grundteil Einführfasen vorgesehen.

Nach einer bevorzugten Weiterbildung sind der Einsatz und das Grundteil an ihren der Schließerachse abgewandten Enden mit Sollbruchstellen versehen. Hierdurch ist eine einfache Anpassung der Länge von Grundteil und Einsatz an die örtlichen Gegebenheiten möglich.

Vorteilhafterweise weist der Einsatz eine geringere Dicke auf als das Grundteil. Aufgrund dieser einfachen Ausgestaltung ist es möglich, Grundteil und Einsatz mit einer einzigen Schraube festzuklemmen, da infolge des dünneren Einsatzes dieser das Grundteil beim Anziehen der Schraube festklemmt.

Das erfindungsgemäße Abdeckbauteil wird vorzugsweise als Spritzgussteil aus Kunststoff, z. B. POM, hergestellt. Dies gewährleistet eine einfache und kostengünstige Herstellung, auch bei großen Stückzahlen.

Weitere Merkmale und Vorteile des erfindungsgemäßen Abdeckbauteiles ergeben sich aus der nachfolgenden Beschreibung eines bevorzugten Ausführungsbeispieles.

Es zeigen:
- Figur 1:: Eine Draufsicht auf das Grundteil;
- Figur 2:: eine Seitenansicht des Grundteils;
- Figur 3:: einen Schnitt durch das Grundteil entlang der Linie A-A in Figur 1;
- Figur 4:: eine Rückansicht des Grundteiles;
- Figur 5:: das Detail Z aus Figur 3;
- Figur 6:: das Detail W aus Figur 4;
- Figur 7:: eine Ansicht des Grundteiles von unten;
- Figur 8:: das Detail Y aus Figur 7;
- Figur 9:: eine Draufsicht auf den Einsatz;
- Figur 10:: eine Ansicht des Einsatzes von unten;
- Figur 11:: eine Ansicht des Einsatzes von vorne;
- Figur 12:: einen Querschnitt durch den Einsatz entlang der Linie B-B in Figur 9;
- Figur 13:: das Detail X aus Figur 11;
- Figur 14:: eine Draufsicht auf das Grundteil mit eingefügtem Einsatz von oben;
- Figur 15:: eine Ansicht des Grundteiles mit eingefügtem Einsatz von hinten;
- Figur 16:: eine Draufsicht auf einen Bodentürschließer, bei dem Grundteil, Einsatz und Deckplatte montiert sind;
- Figur 17-20:: verschiedene Stadien der Montage von Grundteil, Einsatz und Deckplatte.

Ein Abdeckbauteil besteht aus einem Grundteil 1 und einem Einsatz 2. Das Grundteil 1 ist in verschiedenen Ansichten in den Figuren 1 bis 8 dargestellt, während der Einsatz 2 in den Figuren 9 bis 13 in verschiedenen Ansichten gezeigt ist.

Im Folgenden wird zunächst das Grundteil 1 beschrieben. Das Grundteil 1 ist beispielsweise im Spritzgussverfahren aus Kunststoff, z. B. POM, hergestellt. Es ist als eine im Wesentlichen flache Platte mit einer einseitig offenen länglichen Ausnehmung ausgebildet, so dass sich in der Draufsicht eine im Wesentlichen U-förmige Gestalt ergibt. An den Innenkanten der Ausnehmung ist das Grundteil 1 jeweils mit konkav geformten halbkreisförmigen und in Längsrichtung der Ausnehmung verlaufenden Vertiefungen 3 versehen. Die Stirnseite der Ausnehmung ist von einer in der Draufsicht halbkreisförmigen Kontur 4 abgeschlossen. Die Kontur 4 ist mit einer nach innen gerichteten Dichtlippe 5 versehen, welche schräg nach oben gerichtet ist (vgl. Figur 5). Die Dichtlippe 5, die im Profil wie ein Radialwellendichtring ausgebildet sein kann, greift in eine nicht dargestellte Nut einer Schließerachse 10 des Bodentürschließers ein und verhindert so das Eindringen von Verschmutzungen. An den Innenkanten der Ausnehmung in dem Grundteil 1 sind im hinteren Bereich auf jeder Seite je eine Rastnase 8 vorgesehen. Außerdem sind an den Innenkanten der Ausnehmung Einführfasen 11 angeordnet, welche das Zusammenfügen von Grundteil 1 und Einsatz 2 erleichtern. Zur Längenanpassung des Grundteiles 1 an die jeweiligen Gegebenheiten ist das Grundteil 1 an seinen freien Enden mit Sollbruchstellen 16 versehen, welche eine einfache Kürzung der Schenkel des Grundteiles 1 ermöglichen.

In den Figuren 9 bis 13 ist der in das Grundteil 1 einschiebbare Einsatz 2 dargestellt. Er besteht wie das Grundteil 1 aus einem Kunststoffspritzgussteil, z. B. aus POM, und weist eine im Wesentlichen rechteckige Form mit einer halbkreisförmigen Kontur 4a an einer Schmalseite auf. An seinen Außenrändern ist der Einsatz 2 mit nach außen vorstehenden Flügeln 6 versehen, welche mit den Vertiefungen 3 an den Innenkanten des Grundteiles 1 in Eingriff bringbar sind. Die Flügel 6 haben eine Kontur derart, dass sie in die Vertiefungen 3 passen. Durch das Zusammenwirken der Vertiefungen 3 an dem Grundteil 1 und der Flügel 6 an dem Einsatz 2 kann so eine gute Fixierung der beiden Teile erreicht werden. Die halbkreisförmige Kontur 4a an der Schmalseite des Einsatzes 2 bildet eine Dichtlippe 5a und entspricht in ihrer Form der Kontur 4 der Dichtlippe 5 an dem Grundteil 1. Im Bereich der Flügel 6 ist in einem Endbereich des Einsatzes 1 eine Ausnehmung 7 vorgesehen, welche zur Verrastung zwischen dem Grundteil 1 und dem Einsatz 2 mit den Rastnasen 8 an dem Grundteil 1 in Eingriff bringbar sind und so ein gegenseitiges Verschieben der beiden Teile verhindern. Außerdem sind an dem Einsatz 2 Sollbruchstellen 16a vorgesehen, um - wie beim Grundteil 1 - eine Längenanpassung an die örtlichen Gegebenheiten zu ermöglichen.

In den Figuren 14 und 15 ist das aus Grundteil 1 und Einsatz 2 bestehende Abdeckbauteil im zusammengesteckten Zustand gezeigt. Die Vertiefungen 3 an dem Grundteil 1 sind mit den Flügeln 6 am Einsatz 2 in Eingriff und die halbkreisförmigen Konturen 4 und 4a lassen einen Bereich zum Durchtritt der Schließerachse 10 frei. Aus Figur 15 ist auch erkennbar, dass der Einsatz 2 eine geringere Höhe als das Grundteil 1 aufweist, so dass sich ein Höhenunterschied h ergibt, dessen Bedeutung weiter unten im Zusammenhang mit den Figuren 17 bis 20 noch erläutert werden wird.

Figur 16 zeigt eine Draufsicht auf den fertig montierten Bodentürschließer, wobei zur besseren Übersichtlichkeit die Tür weggelassen wurde. Der - nicht sichtbare - Bodentürschließer ist mit einer Deckplatte 12 abgedeckt und erstreckt sich mit seiner Schließerachse 10 durch das aus Grundteil 1 und Einsatz 2 bestehende Abdeckbauteil. Der Einsatz 2 des Abdeckbauteiles ist mit einer Schraube 9 an dem Gehäuse des Bodentürschließers befestigt und klemmt aufgrund des vorstehend bereits erwähnten Höhenunterschiedes h zwischen dem Grundteil 1 und dem Einsatz 2 das gesamte Abdeckbauteil fest.

Im Zusammenhang mit den Figuren 17 bis 20 wird nun der Einbau des Abdeckbauteiles erläutert. Wenn das Abdeckbauteil angebracht wird, ist ein Schließergehäuse 15 des Bodentürschließers in einem Zementkasten 14 im Boden befestigt und ausgerichtet.

Zunächst wird der Einsatz 2, wie in Figur 17 gezeigt, z. B. schräg von oben rechts, an die Schließerachse 10 geschoben und dann kreisbogenförmig nach links verschwenkt, wie durch den Pfeil in Figur 17 angegeben ist, bis der Einsatz 2 parallel zum Schließergehäuse 15 ausgerichtet ist. Anschließend wird der Einsatz 2 mit der Schraube 9 an dem Schließergehäuse 15 vorfixiert. Dabei wird die Schraube 9 noch nicht fest angezogen, d. h. der Einsatz 2 kann noch bewegt und in der Höhe verschoben werden. Nun wird das Grundteil 1 auf den Einsatz 2 aufgeschoben, wobei die Vertiefungen 3 mit den Flügeln 6 in Eingriff gelangen. Am Ende der Einschubbewegung rasten Rastnasen 8 an dem Grundteil 1 in Ausnehmungen 7 am Einsatz 2 ein und fixieren so Grundteil 1 und Einsatz 2 zu einer Einheit. Nach dem Einrasten des Grundteiles 1 an dem Einsatz 2 wird die Schraube 9 festgezogen und damit das Grundteil 1 über den Einsatz 2 festgeklemmt. Eine definierte Klemmung des Abdeckbauteiles wird durch den Höhenunterschied h zwischen dem Grundteil 1 und dem Einsatz 2 erzielt. Denn da der Einsatz 2 eine geringere Höhe als das Grundteil 1 aufweist, wird bei einem Anziehen der Schraube 9 der Einsatz 2 nach unten gedrückt und klemmt somit gleichzeitig das Grundteil 1 fest. Nach dem Anziehen der Schraube 9 wird die Deckplatte 12 unter das Abdeckbauteil geschoben und mit Befestigungsschrauben 13 am Zementkasten 14 bzw. am Schließergehäuse 15 befestigt.

Wie sich aus der vorstehenden Beschreibung ergibt, ist eine problemlose Montage auch bei bereits eingesetzter Tür möglich. Ebenso ist die universelle Anwendung des erfindungsgemäßen Abdeckbauteiles sowohl bei Steckachsen als auch bei starren Achsen und bei einer Befestigung der Deckplatte 12 am Zementkasten 14 oder am Schließergehäuse 15 gegeben.

### Bezugszeichenliste

- 1: Grundteil
- 2: Einsatz
- 3: Vertiefungen
- 4, 4a: halbkreisförmige Kontur
- 5, 5a: Dichtlippe
- 6: Flügel
- 7: Ausnehmung
- 8: Rastnase
- 9: Schraube
- 10: Schließerachse
- 11: Einführfase
- 12: Deckplatte
- 13: Befestigungsschraube
- 14: Zementkasten
- 15: Schließergehäuse
- 16, 16a: Sollbruchstellen
- h: Höhenunterschied

## Patentansprüche

1. Bodentürschließer mit einem Gehäuse zur Aufnahme eines Schließmechanismusses, wobei das Gehäuse im Bereich einer eine Tür oder dergleichen tragenden Schließerachse von einem Abdeckbauteil abgedeckt ist, wobei das Abdeckbauteil zweiteilig ausgebildet ist und aus einem im Wesentlichen U-förmigen Grundteil (1) sowie einem in das Grundteil (1) einsetzbaren Einsatz (2) besteht, **dadurch gekennzeichnet, dass d**as Grundteil (1) an seinen mit dem Einsatz (2) in Eingriff gelangenden Innenkanten mit konkav geformten, halbkreisförmigen und sich in Längsrichtung erstreckenden Vertiefungen (3) versehen ist, wobei der Einsatz (2) an seinen Außenkanten seitlich nach außen abstehende Flügel (6) aufweist, welche in die Vertiefungen (3) an den Innenkanten des Grundteiles (1) eingreifen, wobei der Einsatz (2) im hinteren Bereich seiner Außenkanten mit je einer Ausnehmung (7) versehen ist, welche mit jeweils einer an den Innenkanten des Grundteiles (1) vorgesehenen Rastnase (8) verrastbar sind.

2. Bodentürschließer nach Anspruch 1, **dadurch gekennzeichnet, dass** das Grundteil (1) und der Einsatz (2) im zusammengesetzten Zustand eine im Wesentlichen rechteckige Außenkontur aufweisen.

3. Bodentürschließer nach den vorhergehenden Ansprüchen, **dadurch gekennzeichnet, dass** das Grundteil (1) im Wesentlichen ebenflächig in den Einsatz (2) einsetzbar ist.

4. Bodentürschließer nach den vorhergehenden Ansprüchen, **dadurch gekennzeichnet, dass** der Einsatz (2) so in das Grundteil (1) einsetzbar ist, dass eine kreisförmige Öffnung zum Durchtritt der Schließerachse (10) freibleibt.

5. Bodentürschließer nach den vorhergehenden Ansprüchen, **dadurch gekennzeichnet, dass** das U-förmige Grundteil (1) mit seiner offenen Seite auf den Einsatz (2) aufschiebbar ist.

6. Bodentürschließer nach den vorhergehenden Ansprüchen, **dadurch gekennzeichnet, dass** das Grundteil (1) und der Einsatz (2) an ihren der Schließerachse (10) zugewandten Bereichen mit einer halbkreisförmigen Kontur (4, 4a) versehen sind, deren Profil als Dichtlippe (5, 5a) ausgebildet ist, welche in eine Nut an der Schließerachse (10) eingreift.

7. Bodentürschließer nach Anspruch 6, **dadurch gekennzeichnet, dass** die Dichtlippe (5, 5a) schräg nach oben gerichtet ist.

8. Bodentürschließer nach den vorhergehenden Ansprüchen, **dadurch gekennzeichnet, dass** an dem Grundteil (1) Einführfasen (11) vorgesehen sind.

9. Bodentürschließer nach einem oder mehreren der vorhergehenden Ansprüche, **dadurch gekennzeichnet, dass** der Einsatz (2) und das Grundteil (1) an ihren der Schließerachse (10) abgewandten Enden mit Sollbruchstellen (16, 16a) versehen sind.

10. Bodentürschließer nach einem oder mehreren der vorhergehenden Ansprüche, **dadurch gekennzeichnet, dass** der Einsatz (2) eine geringere Dicke aufweist als das Grundteil (1).

11. Bodentürschließer nach einem oder mehreren der vorhergehenden Ansprüche, **dadurch gekennzeichnet, dass** das Grundteil (1) und der Einsatz (2) als Spritzgussteil aus Kunststoff, z. B. POM, hergestellt sind.

## Claims

1. A floor spring having a housing for accommodating a closing mechanism, the housing, in the region of a closing shaft supporting a door or the like, being covered by a covering component, the covering component being formed in two parts and consisting of an essentially U-shaped basic component (1) and of an insert (2) insertable into the basic component (1), **characterized in that** the basic component (1), at the inside edges thereof, which get into contact with the insert (2), is provided with concave-shaped semicircular recesses (3) extending in the longitudinal direction, the insert (2), at the outside edges thereof, having lateral wings (6) extending to the outside, which wings engage into the recesses (3) at the inside edges of the basic component (1), the insert (2), in the rear portion of its outside edges, being provided with respectively one opening (7), which is latchable with respectively one latching projection (8) provided at the inside edges of the basic component (1).

2. A floor spring according to claim 1, **characterized in that** the basic component (1) and the insert (2) essentially present a rectangular peripheral contour in the assembled condition.

3. A floor spring according to the preceding claims, **characterized in that** the basic component (1) essentially is evenly insertable into the insert (2).

4. A floor spring according to the preceding claims, **characterized in that** the insert (2) is insertable into the basic component (1) such that a circular opening remains for the passage of the closing shaft (10).

5. A floor spring according to the preceding claims, **characterized in that** the U-shaped basic component (1), with the open side thereof, can be slid onto the insert (2).

6. A floor spring according to the preceding claims, **characterized in that** the basic component (1) and the insert (2), at the regions thereof oriented towards the closing shaft (10), are provided with a semicircular contour (4, 4a), the profile thereof being formed as a sealing lip (5, 5a) engaging into a groove at the closing shaft (10).

7. A floor spring according to claim 6, **characterized in that** the sealing lip (5, 5a) is inclined towards the top.

8. A floor spring according to the preceding claims, **characterized in that** the basic component (1) is provided with feeding chamfers (11).

9. A floor spring according to one or more of the preceding claims, **characterized in that** the insert (2) and the basic component (1), at the ends thereof turned away from the closing shaft (10), have predetermined breaking points (16, 16a).

10. A floor spring according to one or more of the preceding claims, **characterized in that** the insert (2) has a smaller thickness than the basic component (1).

11. A floor spring according to one or more of the preceding claims, **characterized in that** the base unit (1) and insert (2) are manufactured from plastic material, for example from POM.

## Revendications

1. Ferme-porte encastré au sol avec un boîtier pour la réception d'un mécanisme de fermeture, le boîtier, dans la région où un arbre de fermeture supporte une porte ou similaire, étant couvert par un composant de recouvrement, le composant de recouvrement étant aménagé en deux pièces et étant constitué essentiellement d'une pièce de base (1) en forme de U ainsi que d'un insert (2) qui peut être inséré dans la pièce de base (1), **caractérisé en ce que** la pièce de base (1), sur ses rebords intérieurs qui viennent s'engager avec l'insert (2), est pourvue d'approfondissements (3) semi-circulaires et de forme concave s'étendant dans la direction longitudinale, l'insert (2), sur ses rebords extérieurs, ayant des ailes (6) s'étendant latéralement vers l'extérieur, lesquelles s'engagent dans les approfondissements (3) sur les rebords intérieurs de la pièce de base (1), l'insert (2), dans la partie arrière de ses rebords extérieurs, étant pourvu chaque fois d'un évidement (7) respectif, lequel peut s'encastrer avec une extrémité d'encliquetage (8) respective prévue sur les rebords intérieurs de la pièce de base (1).

2. Ferme-porte encastré au sol selon la revendication 1, **caractérisé en ce que**, dans leur condition assemblée, la pièce de base (1) et l'insert (2) essentiellement présentent un contour extérieur rectangulaire.

3. Ferme-porte encastré au sol selon les revendications précédentes, **caractérisé en ce que** la pièce de base (1) peut être insérée dans l'insert (2) essentiellement à surfaces planes.

4. Ferme-porte encastré au sol selon les revendications précédentes, **caractérisé en ce que** l'insert (2) peut être inséré de telle façon dans la pièce de base (1) qu'une ouverture circulaire reste ouverte pour le passage de l'arbre de fermeture (10).

5. Ferme-porte encastré au sol selon les revendications précédentes, **caractérisé en ce que** la pièce de base (1) en forme de U peut être glissée sur l'insert (2) avec son côté ouvert.

6. Ferme-porte encastré au sol selon les revendications précédentes, **caractérisé en ce que**, du côté de leurs parties orientées vers l'arbre de fermeture (10), la pièce de base (1) et l'insert (2) sont pourvus d'un contour semi-circulaire (4, 4a), dont le profilé est aménagé comme lèvre d'étanchéité (5, 5a) laquelle s'engage dans une rainure sur l'arbre de fermeture (10).

7. Ferme-porte encastré au sol selon la revendication 6, **caractérisé en ce que** la lèvre d'étanchéité (5, 5a) est orientée vers le haut de façon inclinée.

8. Ferme-porte encastré au sol selon les revendications précédentes, **caractérisé en ce que** des chanfreins d'insertion (11) sont prévus sur la pièce de base (1).

9. Ferme-porte encastré au sol selon l'une ou plusieurs des revendications précédentes, **caractérisé en ce que**, sur leurs extrémités opposées à l'arbre de fermeture (10), l'insert (2) et la pièce de base (1) sont pourvus de sections de rupture intentionnellement prévues (16, 16a).

10. Ferme-porte encastré au sol selon l'une ou plusieurs des revendications précédentes, **caractérisé en ce que** l'insert (2) présente une épaisseur qui est inférieure à celle de la pièce de base (1).

11. Ferme-porte encastré au sol selon l'une ou plusieurs des revendications précédentes, **caractérisé en ce que** la pièce de base (1) et l'insert (2) sont fabriqués comme pièces moulues en matière plastique, par exemple en POM.
